# EUROPÄISCHE PATENTSCHRIFT

(11) **EP 2 601 120 B1**
(45) Veröffentlichungstag und Bekanntmachung des Hinweises auf die Patenterteilung: **30.05.2018**
(21) Anmeldenummer: 10744899.5
(22) Anmeldetag: 02.08.2010
(51) Int. Cl.: B65H 19/30, B65H 19/22

(54) **VORRICHTUNG ZUM AUFWICKELN VON BAHNFÖRMIGEN MATERIALIEN ZU ROLLEN**
APPARATUS FOR WINDING UP WEB-LIKE MATERIALS INTO ROLLS
DISPOSITIF POUR L'ENROULEMENT DE MATÉRIAUX EN FORME DE BANDE À ROULER

(43) Veröffentlichungstag der Anmeldung: 12.06.2013
(73) Patentinhaber: Ancient Energy GmbH & Co. Kg, 63776 Mömbris (DE)
(72) Erfinder: LOPEZ MARIN, Jesus, 63776 Mömbris (DE)
(74) Vertreter: Patentanwälte Olbricht Buchhold Keulertz
(86) Internationale Anmeldenummer: PCT/EP2010/061205
(87) Internationale Veröffentlichungsnummer: WO 2012/016583

(56) Entgegenhaltungen:
- EP-A2- 0 754 640
- DE-A1- 2 332 608
- DE-A1-102008 018 890
- DE-U1- 8 708 849
- DE-U1- 20 120 110

## Beschreibung

Die Erfindung betrifft eine Vorrichtung zum Aufwickeln von bahnförmigen Materialien zu Rollen nach dem Oberbegriff des Patentanspruchs 1.

Wickelvorrichtungen dienen zum Wickeln von bahnförmigen Materialien auf drehbaren Wickelwellen zu fertig konfektionierten Rollen.

Bekannt ist eine Vorrichtung zum Rollenwechsel und Querschneiden von mit hoher Geschwindigkeit laufenden Bahnen bei Mehrfach-Wickelmaschinen (DE 1 774 101 B1). Dabei wird die Bahn vor dem Querschneiden um eine sich in der Stellung für den Rollenwechsel befindliche leere Hülse um mehr als den halben Umfang herumgeführt und die Bahn durch ein quer über die Bahn bewegtes Messer auf der leeren Hülse geschnitten. Das Messer ist auf einem zu seiner Querführung dienenden Schlitten um eine in der Messerebene liegende und in radialer Richtung zur Hülse stehende Achse so begrenzt drehbar gelagert, dass es sich selbsttätig in die sich aus Warengeschwindigkeit und Querschneidgeschwindigkeit ergebende Schnittrichtung einstellt.

Des Weiteren ist eine Vorrichtung zum Aufwickeln von bahnförmigen Materialien zu einer Rolle auf einer Wickelwelle bekannt, die mindestens eine Tragwalze aufweist, auf der die Wickelwelle während eines Wickelprozesses angeordnet ist (DE 10 2008 018 890 A1). Diese Tragwalze ist an einem schwenkbaren Tragrahmen angeordnet. Weiterhin ist auch in DE 10 2008 018890 A1 eine Vorrichtung zum Aufwickeln von bahnförmigen Materialien bekannt, die zwei beweglichen Tragrahmen aufweist. Aufgabe der vorliegenden Erfindung ist es, eine Wickelvorrichtung bereit zu stellen, die bei einer hohen Wickelgeschwindigkeit arbeitet und die sowohl im Start-Stopp- als auch im Nonstop-Betrieb arbeiten kann.

Diese Aufgabe wird nach den Merkmalen des Patentanspruchs 1 gelöst.

Die Erfindung betrifft somit eine Vorrichtung zum Aufwickeln von bahnförmigen Materialien zu fertig konfektionierten Rollen, die zwei Paare an Tragwalzen aufweist, die jeweils in einer Rahmenanordnung angeordnet sind. Diese Rahmenanordnungen können entlang eines Gestells bewegt werden. Vorteilhaft dabei ist, dass auf dem einen Paar an Tragwalzen eine Wickelrolle angeordnet ist, auf die bahnförmiges Material aufgebracht wird, während das andere Paar an Tragwalzen zu einer Bevorratungsstation für Wickelrollen bewegt wird, wo sie mit einer leeren Wickelrolle bestückt wird. Vorteilhaft dabei ist auch, dass an dem Gestell Halteelemente vorgesehen sind, mit denen die Anordnung an dem Gestell fixiert wird, bevor das bahnförmige Material mittels einer Querschneidvorrichtung durchtrennt wird. Vorteilhaft bei dieser Vorrichtung ist, dass mit ihr ein Wickelprozess bereitgestellt werden kann, der nicht angehalten werden muss, wenn eine fertige Rolle durch eine leere Wickelrolle ersetzt wird. So wird nämlich eine leere Wickelrolle bereitgestellt, während auf einer anderen Wickelrolle das bahnförmige Material zu einer fertigen Rolle gewickelt wird. Das bahnförmige Material wird dabei mit konstanter oder reduzierter Geschwindigkeit der entsprechenden Wickelrolle zugeführt, weshalb der Wickelprozess auch einen hohen Durchsatz besitzt, da dieser Wickelprozess nicht unterbrochen werden muss, wenn eine neue Wickelrolle bereitgestellt wird. Vorteilhaft bei dieser Vorrichtung ist somit, dass die Wickelgeschwindigkeit variiert, das heißt den jeweiligen Prozessbedingungen angepasst werden kann. Jede Rahmenanordnung weist dabei eine Auflagewalze auf. Dabei bleibt die Auflagewalze während des gesamten Wickelprozesses auf der zu wickelnden Rolle. Dadurch wird eine Rolle an bahnförmigem Material erhalten, die von sehr hoher Qualität ist.

Ein Ausführungsbeispiel der Erfindung ist in den Zeichnungen dargestellt und wird im Folgenden näher beschrieben. Es zeigen:
- Figur 1: eine perspektivische Ansicht einer Vorrichtung zum Aufwickeln von bahnförmigen Materialien zu Rollen;
- Figur 2: einen Schnitt A-A durch die in Figur 1 dargestellte Vorrichtung;
- Figur 3: eine weitere Ansicht der in Figur 2 dargestellten Vorrichtung;
- Figur 4: eine weitere Ansicht der in Figur 3 dargestellten Vorrichtung;
- Figur 5: eine weitere Ansicht der in Figur 4 dargestellten Vorrichtung;
- Figur 6: eine weitere Ansicht der in Figur 5 dargestellten Vorrichtung;
- Figur 7: eine weitere Ansicht der in Figur 6 dargestellten Vorrichtung.

Figur 1 zeigt eine schematische Darstellung einer Vorrichtung 1 zum Aufwickeln von bahnförmigen Materialien zu Rollen. Diese Vorrichtung 1 weist ein Gestell 61 auf, das zwei gegenüberliegende Rahmen 17, 45 aufweist, die mit einem Untergrund 46 fest verankert sind. In dem Gestell 61 sind zwei Rahmenanordnungen 10, 11 beweglich angeordnet. In jeder Rahmenanordnung 10, 11 sind zwei Paaren 2, 3 an Tragwalzen vorgesehen, wobei in Figur 1 nur die beiden Tragwalzen 6 und 7 der Rahmenanordnung 11 zu sehen sind. Jede Tragwalze weist einen eigenen Antrieb 8, 9, 55, 56 auf, mittels dem die entsprechende Tragwalze in Richtung des Pfeils 12 um die eigene Achse gedreht werden kann. Die Rahmenanordnung 10, 11 umfasst jeweils auch eine Auflagewalze. In Figur 1 ist dabei nur die Auflagewalze 13 der Rahmenanordnung 11 zu erkennen. Diese Auflagewalzen können innerhalb der jeweiligen Rahmenanordnung 10, 11 nach oben oder nach unten, das heißt in Richtung des Pfeils 15 beziehungsweise des Pfeils 16 bewegt werden.

Die beiden Rahmenanordnungen 10, 11 sind zwischen den beiden Rahmen 17, 45 des Gestells 61 beweglich angeordnet. Jeder Rahmen 17 beziehungsweise 45 weist zwei äußere Rahmenabschnitte 19, 21 beziehungsweise 62, 63 und einen oberen Rahmenabschnitt 18 beziehungsweise 64 sowie einen unteren Rahmenabschnitt 20 beziehungsweise 65 auf.

In den beiden gegenüberliegenden äußeren Rahmenabschnitten 19, 21, 62, 63 ist jeweils eine Spindelhubvorrichtung vorgesehen, in der die Rahmenanordnungen 10, 11 in Richtung der Pfeile 15 und 16 bewegt werden können. Durch die Pfeile 15, 16 wird damit eine vertikale Bewegung der Rahmenanordnungen 10, 11 innerhalb des Gestells 61 beschrieben. Die Spindelhubvorrichtungen sind jedoch in der Figur 1 der Übersicht halber nicht dargestellt. Des Weiteren weisen die oberen beiden Rahmenabschnitte 18, 64 sowie die beiden unteren Rahmenabschnitte 20, 65 eine Spindelvorrichtung auf, mit der die Rahmenanordnungen 10, 11 auf einem Schienensystem in Richtung der Pfeile 49 und 47, das heißt in horizontaler Richtung bewegt werden können. Dieses Schienensystem ist ebenfalls an den jeweiligen Rahmenabschnitten 18, 20, 64, 65 angeordnet. Das Schienensystem sowie die Spindelvorrichtungen sind in der Figur 1 allerdings nicht zu sehen.

Obwohl in der Figur 1 nicht zu erkennen, weisen auch die beiden Auflagewalzen 13, 14 einen eigenen Antrieb auf, durch den die Auflagewalzen 13, 14 angetrieben werden. Durch den entsprechenden Antrieb werden die Auflagewalzen 13, 14 um ihre eigene Achse bewegt.

Die Figuren 2 bis 7 beschreiben einen Wickelzyklus, bei dem eine Rolle aus bahnförmigem Material auf eine leere Wickelrolle gewickelt wird.

In Figur 2 ist ein Schnitt A-A durch die in Figur 1 dargestellte Vorrichtung 1 gezeigt. In der Figur 2 sind lediglich die Rahmenabschnitte 18 bis 21 des Rahmens 17 des Gestells 61 zu sehen. Zwischen den beiden gegenüberliegenden Rahmen des Gestells 61 sind die Rahmenanordnungen 10, 11 geführt.

Die Vorrichtung 1 weist mehrere Umlenkrollen 22 bis 28 auf, über die ein bahnförmiges Material 29 geführt wird. In Figur 2 ist das bahnförmige Material 29 um die Umlenkrollen 22 bis 27 geführt. Dabei wird das bahnförmige Material 29 an einer Querschneidvorrichtung 30 sowie einer Längsschneidvorrichtung 31 vorbeigeführt. Die Längsschneidvorrichtung 31 ist unterhalb der Vorrichtung 1 angeordnet, womit die Längsschneidvorrichtung 31 für das Bedienpersonal gut zugänglich ist. Das bahnförmige Material 29 kann dabei sehr dünn sein und ein Gewicht von weniger als 8 g/m² aufweisen.

Das bahnförmige Material 29 ist mittels einer schematisch dargestellten Zuführungsvorrichtung 32 in Richtung des ersten Paars 2 an Tragwalzen 4, 5 geführt. Die Zuführungsvorrichtung 32 weist einen Mitnehmer 35 auf. Die Zuführungsvorrichtung 32 ist um eine Achse 34 beweglich angeordnet. Der Mitnehmer 35 dient dazu, eine Wickelrolle von einer Bevorratungsstation 36 für Wickelrollen zu dem Paar 2 an Tragwalzen 4, 5 zu führen. Dabei nimmt der Mitnehmer 35 eine von der Bevorratungsstation 36 bereitgestellte Wickelrolle mit und bewegt diese in Richtung der Tragwalzen 4, 5.
Die Bevorratungsstation 36 für Wickelrollen ist in Figur 2 nur schematisch dargestellt. Exemplarisch dargestellt sind deshalb nur zwei Wickelrollen 37 und 38, die in der Bevorratungsstation 36 angeordnet sind. Es versteht sich, dass in der Bevorratungsstation 36 auch mehr Wickelrollen angeordnet sein können. Auf diese leeren Wickelrollen kann das bahnförmige Material 29 gewickelt werden.

Denkbar ist aber auch, auf eine Wickelrolle zusätzlich eine Papphülse aufzusetzen oder lediglich Papphülsen bereitzustellen und auf eine Wickelrolle gänzlich zu verzichten. In diesen Fällen wird das Material 29 auf die Papphülse und nicht auf die Wickelrolle gewickelt.

In Figur 2 ist auch zu erkennen, dass auf den beiden Tragwalzen 6, 7 eine Rolle 42 von bahnförmigem Material 29 aufliegt, wobei das bahnförmige Material 29 um eine Wickelrolle 43 gewickelt wurde. Die fertige Rolle 42 wird durch Anheben der Tragwalze 7 aus der Vorrichtung 1 entfernt, was durch den Pfeil 58 angedeutet ist. Dabei wird die Rolle 42 auf einen bereitgestellten Wagen bewegt, was durch den Pfeil 44 angedeutet ist. Mittels des Wagens kann die Rolle 42 abtransportiert werden in. Ein solcher Wagen ist jedoch in Figur 2 nicht dargestellt.

In Figur 2 ist eine Wickelrolle 40 zu sehen, auf die bereits bandförmiges Material 29 zu einer Rolle 48 gewickelt wurde. Die Wickelrolle 40 wurde dabei durch den Mitnehmer 35 zu den beiden Tragwalzen 4, 5 geführt wurde und zumindest teilweise auf den beiden Tragwalzen 4, 5 angeordnet ist. Diese Wickelrolle 40 wird direkt in den zwischen den beiden Tragwalzen 4, 5 angeordneten Zwischenraum 41 gelegt, sobald der Mitnehmer 35 der Zuführungsvorrichtung 32 die Tragwalze 4 erreicht hat. Damit die Wickelrolle 40 jedoch in den Zwischenraum 41 der beiden Tragwalzen 4, 5 gelegt werden kann, ist die Auflagewalze 14 in der Rahmenanordnung 10 angehoben, das heißt in Richtung des Pfeils 16 bewegt worden. Dadurch entsteht zwischen der Auflagewalze 14 und dem Paar 2 an Tragwalzen 4, 5 eine Lücke, so dass die Wickelrolle 40 auf den beiden Tragwalzen 4, 5 angeordnet werden kann.

Die Zuführungsvorrichtung 32 ist derart in der Vorrichtung 1 angeordnet, dass der Mitnehmer 35 unterhalb des bahnförmigen Materials 29 angeordnet ist. Dadurch führt der Mitnehmer 35 auch das bahnförmige Material 29 in Richtung des Paares 2 an Tragwalzen 4, 5, wenn der Mitnehmer 35 eine Wickelrolle in Richtung der Tragwalzen 4, 5 bewegt. Diese Bewegung des Mitnehmers 35 ist durch den Pfeil 51 angedeutet. Dabei legt der Mitnehmer 35 die Wickelrolle 40 in den Zwischenraum 41 der beiden Tragwalzen 4, 5. Zudem wird das bahnförmige Material 29 auf die Tragwalze 4 gelegt, die durch den ihr zugeordneten Antrieb in Richtung des Pfeils 12, das heißt um die eigene Achse bewegt wird. Da der Mitnehmer 35 das bahnförmige Material 29 auf die Tragwalze 4 legt und sich die Tragwalze 4 um die eigene Achse bewegt, wird das bahnförmige Material 29 zu der auf den beiden Tragwalzen 4, 5 angeordneten Wickelrolle 40 geführt. Parallel dazu wird auch die Auflagewalze 14 wieder in Richtung der beiden Tragwalzen 4, 5, das heißt in Richtung des Pfeils 16 bewegt, bis diese Auflagewalze 14 wieder auf der Wickelrolle 40 angeordnet ist. Dieser Prozessablauf ist jedoch in Figur 2 nicht dargestellt.

In Figur 3 ist gezeigt, dass die Rolle 42 von den beiden Tragwalzen 6, 7 entfernt wurde und dass auf den beiden Tragwalzen 6, 7 noch keine Wickelrolle aufliegt. Die Rahmenanordnung 11, in der die beiden Tragwalzen 6, 7 angeordnet sind, wird entlang des Rahmenabschnitts 18 in Richtung des Pfeils 49 bewegt. Während die Rahmenanordnung 11 in Richtung des Pfeils 49 bewegt wird, wird die Rahmenanordnung 10 in Richtung des Pfeils 47 bewegt. Dabei wird auf der Wickelrolle 40 das bahnförmige Material 29 zu einer Rolle 48 gewickelt. Auf der Rolle 48 ist die Auflagewalze 14 während des gesamten Wickelprozesses angeordnet. Da die Auflagewalze 14 während des gesamten Wickelprozesses auf der Rolle 48 angeordnet ist, wird gewährleistet, dass die Rolle 48 eine hohe Qualität besitzt.

In Figur 4 wurde die Rahmenanordnung 10 mit der Rolle 48 bereits zu dem Rahmenabschnitt 19 bewegt. Dabei liegt das bahnförmige Material 29 auch auf der Umlenkrolle 28 auf. Auf den beiden Tragwalzen 6, 7 der Rahmenanordnung 11 liegt die Auflagewalze 13 direkt auf, da auf den beiden Tragwalzen 6, 7 noch keine Wickelrolle angeordnet ist. Diese Rahmenanordnung 11 wird sodann in Richtung des Pfeils 16 bewegt, damit auf den Tragwalzen 6, 7 eine leere Wickelrolle aufgebracht werden kann.

Auf der zu formenden Rolle 48 ist wiederum die Auflagewalze 14 angeordnet, durch die gewährleistet wird, dass eine Rolle von hoher Qualität erhalten wird.

Figur 5 zeigt die beiden Rahmenanordnungen 10, 11, die in einer Ebene angeordnet sind. Auf der Wickelrolle 40 ist bereits mehr bahnförmiges Material 29 angeordnet worden, womit die Rolle 48 größer ist, als dies bei der Figur 4 der Fall ist.

Figur 6 ist gezeigt, wie das bahnförmige Material 29 zu den beiden Tragwalzen 6, 7 bewegt wird. Dies geschieht durch den Mitnehmer 35 der Zuführungsvorrichtung 32, der bereits eine leere Wickelrolle 50 trägt. Diese Wickelrolle 50 hat der Mitnehmer 35 bei der Bevorratungsstation 32 aufgenommen, als er an der Bevorratungsstation 36 vorbeigeführt wurde. Diese leere Wickelrolle 50 wird in Richtung des Pfeils 51 zu dem Paar 3 an Tragwalzen 6, 7 bewegt. Dabei wird die Wickelrolle 50 mit dem bahnförmigen Material 29 in Kontakt gebracht. Durch die Bewegung des Mitnehmers 35 in Richtung rial 29 in Kontakt gebracht. Durch die Bewegung des Mitnehmers 35 in Richtung der beiden Tragwalzen 6, 7 wird auch das bahnförmige Material 29 in Richtung der beiden Tragwalzen 6, 7 geführt. Diese Bewegung des Mitnehmers 35 ist durch den Pfeil 51 angedeutet. Das bahnförmige Material 29 ist dabei nicht mehr auf der Umlenkrolle 28 angeordnet. Damit das bahnförmige Material 29 zusammen mit der leeren Wickelrolle 50 auf den beiden Tragwalzen 6, 7 angeordnet werden kann, ist die Auflagewalze 13 in der Rahmenanordnung 11 in Richtung des Pfeils 15 nach oben bewegt worden. Deshalb ist die Auflagewalze 13 von den beiden Tragwalzen 6, 7 ausreichend beabstandet, so dass die Wickelrolle 50 mit dem bahnförmigen Material 29 auf den beiden Tragwalzen 6, 7 angeordnet werden kann. Der Abstand zwischen den Auflagewalzen 13, 14 und den Paaren 2, 3 an Tragwalzen 4, 5, 6, 7 ist damit veränderbar.

In Figur 7 ist zu erkennen, dass die Wickelrolle 50 sowie das bahnförmige Material 29 auf den beiden Tragwalzen 6, 7 angeordnet sind. Das bahnförmige Material 29 liegt dabei bereits auf der Tragwalze 6 auf und ist zwischen den beiden Tragwalzen 6, 7 und der Wickelrolle 50 angeordnet. Die Auflagewalze 13 ist mittlerweile in Richtung des Pfeils 53 bewegt worden, so dass diese auf der Wickelrolle 50 aufliegt. Die Querschneidvorrichtung 30 ist in Richtung des auf der Tragwalze 6 angeordneten bahnförmigen Materials 29 geführt und durchtrennt das Material 29, was durch den Pfeil 54 angedeutet ist. Bevor allerdings die Querschneidvorrichtung 30 das bahnförmige Material 29 durchtrennt, wird die Anordnung 11 mittels Halteelementen, die an dem Gestell 61 angeordnet sind, an dem Gestell 61 fixiert. Durch das Fixieren der jeweiligen Anordnung 10 beziehungsweise 11 durch die Halteelemente wird somit auch die Vorrichtung 1 stabilisiert, wenn das bahnförmige Material 29 durchtrennt wird. Vorzugsweise sind die Halteelemente an den beiden unteren Rahmenabschnitten 20, 65 angeordnet.

Die in den Figuren 1 bis 7 nicht dargestellten Halteelemente können über einen Pneumatikzylinder bewegt werden, so dass die Halteelemente wieder von der Anordnung 11 gelöst werden können.

Dabei werden die Tragwalzen 6, 7 durch den entsprechenden Antrieb um ihre eigene Achse bewegt, was durch den Pfeil 12 gezeigt ist. Da die Auflagewalze 13 fest auf der Wickelrolle 50 aufliegt, wird dadurch das bahnförmige Material 29 auf die Wickelrolle 50 gewickelt. Durch das Durchtrennen des bahnförmigen Materials 29 wird der abgetrennte Teil des Materials 29 auf die Wickelrolle 40 gewickelt, wodurch die fertige Rolle 48 entsteht. Erst jetzt, nachdem die Rolle 48 fertig gestellt worden ist, wird die Auflagewalze 14 angehoben, so dass die Rolle 48 von den beiden Tragwalzen 4 und 5 entfernt werden kann. Das Entfernen der fertigen Rolle 48 von der Vorrichtung 1 geschieht durch Anheben der Tragwalze 5, was in Figur 7 jedoch nicht dargestellt ist. Der Wickelprozess beginnt wieder von neuem.

Von Vorteil bei dieser Vorrichtung ist somit, dass ein Verfahren bereitgestellt werden kann, mit dem ein Wickelprozess nicht gestoppt werden muss, wenn eine leere Wickelrolle bereitgestellt werden muss. So wird nämlich eine leere Wickelrolle bereitgestellt, während auf einer anderen Wickelrolle das bahnförmige Material zu einer fertigen Rolle gewickelt wird. Das bahnförmige Material wird dabei mit konstanter Geschwindigkeit der entsprechenden Wickelrolle zugeführt, weshalb der Wickelprozess auch eine hohe Geschwindigkeit besitzt, da dieser nicht unterbrochen werden muss, wenn eine neue Wickelrolle bereitgestellt werden muss. Die Wickelgeschwindigkeit bei dem Wickelprozess beläuft sich vorzugsweise auf mehr als 1800 m/s. Es kann also mehr bahnförmiges Material zu Rollen gewickelt werden, als dies bei herkömmlichen Wickelmaschinen der Fall ist. Dadurch, dass während des gesamten Wickelprozesses die entsprechende Auflagewalze auf dem zu einer Rolle gewickelten bahnförmigen Material aufliegt, wird eine Rolle von hoher Qualität erhalten.

### Bezugszeichen

- 1: Vorrichtung
- 2: Paar an Tragwalzen
- 3: Paar an Tragwalzen
- 4: Tragwalze
- 5: Tragwalze
- 6: Tragwalze
- 7: Tragwalze
- 8: Antrieb
- 9: Antrieb
- 10: Rahmenanordnung
- 11: Rahmenanordnung
- 12: Pfeil
- 13: Auflagewalze
- 14: Auflagewalze
- 15: Pfeil
- 16: Pfeil
- 17: Rahmen
- 18: Rahmenabschnitt
- 19: Rahmenabschnitt
- 20: Rahmenabschnitt
- 21: Rahmenabschnitt
- 22: Umlenkrolle
- 23: Umlenkrolle
- 24: Umlenkrolle
- 25: Umlenkrolle
- 26: Umlenkrolle
- 27: Umlenkrolle
- 28: Umlenkrolle
- 29: bahnförmiges Material
- 30: Querschneidvorrichtung
- 31: Längsschneidvorrichtung
- 32: Zuführungsvorrichtung
- 33 34: Achse
- 35: Mitnehmer
- 36: Bevorratungsstation
- 37: Wickelrolle
- 38: Wickelrolle
- 39 40: Wickelrolle
- 41: Zwischenraum
- 42: Rolle
- 43: Wickelrolle
- 44: Pfeil
- 45: Rahmen
- 46: Untergrund
- 47: Pfeil
- 48: Rolle
- 49: Pfeil
- 50: Wickelrolle
- 51: Pfeil
- 52: Pfeil
- 53: Pfeil
- 54: Pfeil
- 55: Antrieb
- 56: Antrieb
- 57 58: Pfeil
- 59 60 61: Gestell
- 62: Rahmenabschnitt
- 63: Rahmenabschnitt
- 64: Rahmenabschnitt
- 65: Rahmenabschnitt

## Patentansprüche

1. Vorrichtung zum Aufwickeln von bahnförmigen Materialien zu Rollen (42,48), umfassend zwei an einem Gestell (61) beweglich angeordnete Rahmenanordnungen (10, 11), die jeweils ein Paar (2, 3) an nebeneinander angeordneten Tragwalzen (4, 5; 6, 7) aufweisen, **dadurch gekennzeichnet, dass** an dem Gestell (61) Halteelemente vorgesehen sind, mit denen die Anordnung (10,11) an dem Gestell (61) fixiert wird, bevor das bahnförmige Material (29) mittels einer Querschneidvorrichtung (30) durchtrennt wird.

2. Vorrichtung nach Anspruch 1, **dadurch gekennzeichnet, dass** jede in der Rahmenanordnung (10, 11) angeordnete Tragwalze (4, 5; 6, 7) einen eigenen Antrieb (8, 9) aufweist, durch den diese Tragwalzen (4, 5; 6, 7) angetrieben werden.

3. Vorrichtung nach Anspruch 1, **dadurch gekennzeichnet, dass** das Gestell (61) zwei gegenüberliegende Rahmen (17,45) umfasst, die jeweils einen oberen Rahmenabschnitt (18, 64) und jeweils einen unteren Rahmenabschnitt (20, 65) aufweisen, wobei an jedem oberen Rahmenabschnitt (18,64) und an jedem unteren Rahmenabschnitt (20, 65) eine Spindelvorrichtung angeordnet ist, mit der die Rahmenanordnungen (10, 11) auf einem Schienensystem in horizontaler Richtung bewegt werden können.

4. Vorrichtung nach Anspruch 1, **dadurch gekennzeichnet, dass** die Vorrichtung (1) eine Zuführungsvorrichtung (32) mit einem Mitnehmer (35) aufweist, wobei die Zuführungsvorrichtung (32) mittels des Mitnehmers (35) eine leere Wickelrolle (37, 38, 40, 43, 50) aufnimmt und zu dem Paar (2,3) an Tragwalzen (4, 5; 6, 7) transportiert.

5. Vorrichtung nach Anspruch 1, **dadurch gekennzeichnet, dass** die Rahmenanordnung (10,11) eine Auflagewalze (13,14) aufweist, die oberhalb des entsprechenden Paars (2, 3) an Tragwalzen (4,5; 6, 7) derart beweglich angeordnet ist, dass der Abstand zwischen der Auflagewalze (13,14) und den Paaren (2, 3) an Tragwalzen (4, 5; 6, 7) verändert werden kann.

6. Vorrichtung nach Anspruch 1, **dadurch gekennzeichnet, dass** das Gestell (61) zwei gegenüberliegende Rahmen (17,45) umfasst, die Spindelhubvorrichtungen aufweisen, durch die die beiden Rahmenanordnungen (10, 11) entlang des Gestells (61) in vertikaler Richtung bewegt werden können.

7. Vorrichtung nach Anspruch 5, **dadurch gekennzeichnet, dass** die jeweilige Auflagewalze (13,14) einen eigenen Antrieb aufweist, durch den die Auflagewalzen (13,14) angetrieben werden.

8. Vorrichtung nach Anspruch 5, **dadurch gekennzeichnet, dass** während eines Wickelprozesses auf der zu formenden Rolle (42, 48) aus dem bahnförmigen Material (29) die Auflagewalze (13, 14) angeordnet ist.

## Claims

1. Apparatus for winding up web-like materials into rolls (42, 48), comprising two frame arrangements (10, 11) movably arranged at a framework (61) and each comprising a pair (2, 3) of carrier rollers (4, 5; 6, 7) arranged adjacent to each other, **characterised in that** holding elements are provided at the framework (61) with which the arrangement (10, 11) is fixed at the framework (61) before the web-like material (29) is separated by means of a cross cutting device (30).

2. Apparatus according to claim 1, **characterised in that** each carrier roller (4, 5; 6, 7) arranged in the frame arrangement (10, 11) has its own drive (8, 9) by which these carrier rollers (4, 5; 6, 7) are driven.

3. Apparatus according to claim 1, **characterised in that** the framework (61) comprises two opposite frames (17, 45) each comprising an upper frame section (18, 64) and a lower frame section (20, 65), wherein a spindle device is arranged at each upper frame section (18, 64) and at each lower frame section (20, 65) for moving the frame arrangements (10, 11) on a rail system in a horizontal direction.

4. Apparatus according to claim 1, **characterised in that** the apparatus (1) comprises a feeding device (32) with a catch (35), wherein the feeding device (32) receives an empty winding roll (37, 38, 40, 43, 50) by means of the catch (35) and transports it to the pair (2, 3) at carrier rollers (4, 5; 6, 7).

5. Apparatus according to claim 1, **characterised in that** the frame arrangement (10, 11) comprises a lay-on roller (13, 14) which is movably mounted above the corresponding pair (2, 3) at carrier rollers (4, 5; 6, 7) such that the distance between the lay-on roller (13, 14) and the pairs (2, 3) at carrier rollers (4, 5; 6, 7) can be adjusted.

6. Apparatus according to claim 1, **characterised in that** the framework (61) comprises two opposite frames (17, 45) comprising spindle stroke devices by means of which the two frame arrangements (10, 11) can be moved along the framework (61) in a vertical direction.

7. Apparatus according to claim 5, **characterised in that** the respective lay-on roller (13, 14) has its own drive through which the lay-on rollers (13, 14) are driven.

8. Apparatus according to claim 5, **characterised in that** during a winding process the lay-on roller (13, 14) is arranged on the roll (42, 48) to be formed of the web-like material (29).

## Revendications

1. Dispositif pour enrouler des matériaux en forme de bandes en rouleaux (42, 48), comprenant deux agencements de cadre (10, 11) qui sont agencés mobiles sur un châssis (61) et qui comportent chacun une paire (2, 3) de cylindres porteurs (4, 5 ; 6, 7) juxtaposés, **caractérisé en ce que** des éléments de maintien sont prévus sur le châssis (61), éléments de maintien avec lesquels l'agencement (10, 11) est fixé au châssis (61) avant que le matériau en forme de bande (29) soit coupé au moyen d'un dispositif de coupe transversale (30).

2. Dispositif selon la revendication 1, **caractérisé en ce que** chaque cylindre porteur (4, 5 ; 6, 7) agencé dans l'agencement de cadre (10, 11) comporte son propre entraînement (8, 9) par lequel ces cylindres porteurs (4, 5 ; 6, 7) sont entraînés.

3. Dispositif selon la revendication 1, **caractérisé en ce que** le châssis (61) comprend deux cadres (17, 45) opposés qui comportent chacun une partie de cadre supérieure (18, 64) et chacun une partie de cadre inférieure (20, 65), un dispositif de broche étant agencé au niveau de chaque partie de cadre supérieure (18, 64) et de chaque partie de cadre inférieure (20, 65), dispositif de broche avec lequel les agencements de cadre (10, 11) peuvent être déplacés en direction horizontale sur un système de rails.

4. Dispositif selon la revendication 1, **caractérisé en ce que** le dispositif (1) comporte un dispositif d'alimentation (32) avec un entraîneur (35), le dispositif d'alimentation (32) recevant au moyen de l'entraîneur (35) un rouleau d'enroulement vide (37, 38, 40, 43, 50) et le transportant jusqu'à la paire (2, 3) de cylindres porteurs (4, 5 ; 6, 7).

5. Dispositif selon la revendication 1, **caractérisé en ce que** l'agencement de cadre (10, 11) comporte un rouleau d'appui (13, 14) qui est agencé mobile au-dessus de la paire correspondante (2, 3) de rouleaux porteurs (4, 5 ; 6, 7) de telle sorte que la distance entre le rouleau d'appui (13, 14) et les paires (2, 3) de rouleaux porteurs (4, 5 ; 6, 7) peut être modifiée.

6. Dispositif selon la revendication 1, **caractérisé en ce que** le châssis (61) comprend deux cadres (17, 45) opposés qui comportent des dispositifs de levage de broche par lesquels les deux agencements de cadre (10, 11) peuvent être déplacés en direction verticale le long du châssis (61).

7. Dispositif selon la revendication 5, **caractérisé en ce que** le cylindre d'appui (13, 14) respectif comporte son propre entraînement par lequel les cylindres d'appui (13, 14) sont entraînés.

8. Dispositif selon la revendication 5, **caractérisé en ce que**, pendant un processus d'enroulement, le cylindre d'appui (13, 14) est placé sur le rouleau à former (42, 48) à partir du matériau en forme de bande (29).
